# EUROPÄISCHE PATENTSCHRIFT

(11) **EP 1 062 654 B1**
(45) Veröffentlichungstag und Bekanntmachung des Hinweises auf die Patenterteilung: **07.12.2005**
(21) Anmeldenummer: 00903549.4
(22) Anmeldetag: 14.01.2000
(51) Int. Cl.: G10D 13/02

(54) **VERFAHREN UND VORRICHTUNG ZUM HYDRAULICHEN SPANNEN ODER ENTSPANNEN EINER MEMBRAN EINES MUSIKINSTRUMENTES**
METHOD AND DEVICE FOR HYDRAULICALLY TENSING OR RELAXING A MEMBRANE OF A MUSICAL INSTRUMENT
PROCEDE ET DISPOSITIF POUR TENDRE OU DETENDRE HYDRAULIQUEMENT LE DIAPHRAGME D'UN INSTRUMENT DE MUSIQUE

(30) Priorität: 14.01.1999 DE 19902702
(43) Veröffentlichungstag der Anmeldung: 27.12.2000
(73) Patentinhaber: Faulwasser, David, 10405 Berlin (DE); Dill, Dieter Roman, 10245 Berlin (DE)
(72) Erfinder: Faulwasser, David, 10405 Berlin (DE); Dill, Dieter Roman, 10245 Berlin (DE)
(74) Vertreter: Hoffmann, Klaus-Dieter
(86) Internationale Anmeldenummer: PCT/DE2000/000173
(87) Internationale Veröffentlichungsnummer: WO 2000/042597

(56) Entgegenhaltungen:
- DE-C- 109 902
- US-A- 5 392 681

## Beschreibung

Die Erfindung betrifft ein Verfahren zum Spannen oder Entspannen einer Membran eines Musikinstrumentes, insbesondere einer einfelligen Rahmentrommel, Keramik-Darabukka, Zarb, Buk, Daiko oder dergleichen, bei dem ein Druckfluidum in mindestens eine von einem elastisch dehnbaren Hohlkörper außerhalb des Resonanzkörpers der Trommel gebildete variable Druckkammer geleitet und die Membran zwischen einer Membranauflage und einer Membranfixierung gesteuert über ihren Umfang hin gleichmäßig über das in die variable Druckkammer eingeführte Druckfluidum druckbeaufschlagt und gewölbt verformt wird.

Die Erfindung betrifft ferner eine Vorrichtung zum Spannen oder Entspannen einer Membran eines Musikinstrumentes, insbesondere einer Membran einer einfelligen Rahmentrommel, Keramik-Darabukka, Zarb, Buk, Daiko oder dergleichen, die auf einer Membranauflage aufliegt, mit einer insbesondere am Resonanzkörper des Musikinstrumentes vorgesehenen Membranfixierung verbunden ist und mittels eines Druckfluidums, das in mindestens eine variable Druckkammer führbar ist, zwischen der Membranauflage und der Membranfixierung gesteuert mindestens teilweise druckbeaufschlagbar ist.

Es ist bekannt, daß Temperatur- und Feuchtigkeitsänderungen Spannung und Masse von Membranen von Musikinstrumenten verändern. Dies gilt insbesondere für mit tierischen Häuten, sogenannten Naturfelle, bespannte traditionelle Trommeln, bei denen die Spannung des Trommelfells und die Tonhöhe durch Wärme und geringe Luftfeuchtigkeit erhöht wird.

Bei traditionellen Trommeln werden die Trommelfelle auf die verschiedenste Weise befestigt. So werden die Felle z.B. mittels Pflöcken, Nägeln oder durch Leimen starr befestigt und dann durch Verwendung einer Wärmequelle gespannt. Herkömmlich ist auch das Spannen der Felle mittels Schnüren, meist mit Spannreifen, was jedoch das Spannen des Fells bzw. das Stimmen des Instrumentes oder das Wechseln des Fells zeitlich aufwendig gestaltet. Exakte Tonhöhen sind schwer stimmbar. Zudem besteht ein begrenzter Spannungsbereich. Die Spannschnüre bewirken durch die Vergrösserung der Schwingungsebene eine optimale Schwingung der Membran und somit u.a. eine verhältnismäßig große Dynamik

Geläufig ist auch, die Felle traditioneller Trommeln mit ineinandergreifenden mechanischen Elementen wie z. B. Schrauben und Spannböcken oder mit zwei Spannreifen mit gegenseitiger Schraubverbindung etc. zu spannen. Spannschrauben erleichtern zwar den Spannvorgang, erfordern aber zusätzlich Spannreifen, bevorzugt aus Metall, da die punktuelle Kraftübertragung beim Spannen des Fells mittels Spannschrauben einer verhältnismäßig stark versteiften Ausführung bedarf Eine derartige Spannmechanik macht dadurch häufig den größten Anteil des Gewichtes der Trommel aus. Auch führt die versteifte Membranaufhahme zu einer Schwingungsbehinderung der Membran und dadurch u.a. zu einer verringerten Dynamik. Die verhältnismäßig schwere Spannmechanik muß am Resonanzkörper der Trommel befestigt werden, was aufgrund des erhöhten Gewichtes und der steifen Verbindung eine unerwünschte Dämpfung und damit eine negative Klangbeeinflussung mit sich bringt. Außerdem entstehen Nebengeräusche wie Klirren und mebran- und resonanzkörperfremde Klangspektrumanteile.

Weiterhin erweisen sich die abstehenden Elemente der Spannmechanik beim Körperkontakt als unangenehm und die Gefahr von Handverletzungen , speziell an den Handgelenken ist bei Anfangern oder beim sehr kräftigen Schlagen der Trommeln verhälnismäßig groß.

Um die nötige Verwindungssteifigkeit des Resonanzkörpers im Bereich der Spannböcke zu erreichen, ist eine verhältnismäßig hohe Materialfestigkeit bzw. verhältnismäßig große Materialstärke des Resonanzkörpers erforderlich. Spröde Materialien wie Keramik, Glas, Weichhölzer etc. eignen sich aufgrund der punktuellen Belastung der Spannmechanik nicht für den Resonanzkörper. So wird z.B. die moderne Ausführung einer traditionellen Darabuka aus Keramik als Aluminiumkorper mit Spannschrauben hergestellt.

Die erforderliche Anzahl der Spannschrauben steigt mit zunehmendem Trommeldurchmesser. Um z.B. bei einer Orchesterpauke eine genaue Stimmbarkeit zu gewährleisten, muß eine aufwendige und verhältnismäßig schwere Spannmechanik bei Inkaufnahme der genannten Nachteile eingesetzt werden

Naturfelle verschleißen bei dauerhaft hoher Spannungsbeanspruchung sowie durch Wärme-und Luftfeuchtigkeitswechsel verstarkt line Nutzungszeit umfaßt maximal 20 bis 25% eines Tages. Ein schnelles Spannen und Neuspannen von aus Naturfellen gebildeten Trommelfellen wird durch die genannten bekannten Spannvorrichtungen oder -mechaniken nicht gewährleistet und daher in der Praxis auch selten durchgeführt

Durch die herkömmliche Verwendung von Kunststofffellen wird zwar das Problem der negativen Wärme- und Luftfeuchtigkeitseinflüsse gelöst, jedoch weisen Kunststofffelle infolge des ihnen eigenen Elastizitäts- und Steifigkeitsverhältnisses im Vergleich zu Naturfellen ein Schwingungsverhalten mit einer geringeren Dynamik und unangenehmen Obertonspektren auf.

Bekannt ist eine Vorrichtung zum Spannen der Felle an Trommeln, Banjo's und anderen Musikinstrumenten (DE-PS 109 902), die aus einem aufblähbaren Schlauch aus beliebigem Material besteht, der so an dem Instrument angebracht ist, daß er im aufgeblähten Zustand das befestigte Fell spannt. Zur Befestigung des Randes des über einen aufblähbaren Schlauch gezogenen Fells wird jeweils ein in seinem Durchmesser verringerbarer, mit Spannschrauben versehener Klemmring verwendet, durch den zum einen das Gewicht der Trommel unerwünscht erhöht und zum anderen die Gefahr einer Handverletzung der die Trommel spielenden Person gegeben ist. Weiterhin ist das Auswechseln des Trommelfells verhältnismäßig zeitaufwendig.

Bekannt ist weiterhin (US-PS 5,392,681), zum Stimmen einer Trommel, deren membranartiges Trommelfell am Resonanzkörper von einer Spannmechanik festgelegt ist, die von einem auf dem Trommelfell aufliegenden Spannring aus Metall und mit diesem über dessen Umfang verteilt in Eingriff stehenden und am Resonanzkörper der Trommel angreifenden Spannschrauben gebildet ist, ein dehnbares, blasenartiges Ringelement festzuklemmen, das steuerbar zum Stimmen der Trommel von einem Druckfluidum aufblasbar ist. Von Nachteil ist bei dieser Stimmvorrichtung der Trommel, daß das eine variable Druckkammer bildenden aufblasbare Ringelement insbesondere jeweils im Bereich der Spannschrauben zwischen dem Spannring und der auf einer Membranauftage am Resonanzkörper aufliegenden Trommelmembran quasi eingequetscht ist, so daß eine gleichmäßige Druckbeaufschlagung der Trommelmembran zwischen der Membranauflage und der Membranfixierung am Resonanzkörper durch das aufgeblasene dehnbare Ringelement über den Umfang der Membran hin nicht gegeben ist. Die Trommelmembran wird vielmehr beim Aufblasen des dehnbaren Ringelementes von diesem jeweils nur zwischen dessen umfangsmäßig beabstandeten Quetschenpunkten gleichmäßig druckbeaufschlagt. Im übrigen sind auch bei dieser bekannten Trommel die zuvor benannten Nachteile des durch die Spannmechanik bedingten übermäßigen Gewichtes, der unerwünschten Schwingungsdämpfung, der punktuellen und/oder versteiften Kraftüber-tragung und des zeitaufwendigen Wechselns des Trommelfells nicht behoben.

Der Erfindung liegt die Aufgabe zugrunde, ein Verfahren und eine Vorrichtung der eingangs erwähnten Art zur Verfügung zu stellen, mit dem bzw. der auf einfachere und schnellere Weise als bisher ein Spannen oder Entspannen einer Membran eines Musikinstrumentes, insbesondere einer einfelligen Rahmentrommel, Keramik-Darabukka, Zarb, Buk, Daiko oder dergleichen gesteuert ohne Verwendung einer herkömmlichen Spann- und Fixiermechanik und bei Ermöglichung einer verhältnismäßig schnellen und unkomplizierten Auswechselbarkeit der Membran sowie einer exakten Intonation des Musikinstrumentes durchgeführt werden kann. Zugleich wird angestrebt, die Verletzungsgefahr bei ganz oder teilweise mit den Fingern gespielten Perkussionsinstrumenten zu verringern und den Spielkomfort zu erhöhen. Weiterhin soll das traditionelle Design für Trommel ohne Spannvorrichtung bei Erfüllung der oben aufgezeigten übrigen Zielstellungen erhalten bleiben. Zudem soll die vermutlich älteste Trommel, die einfellige Rahmentrommel, mit einer wirksamen Stimmvorrichtung versehen werden, die ein möglichst geringes Gewicht, eine hohe Schwingungsfähigkeit und eine möglichst reduzierte Zahl der Bauteile aufweist.

Diese Aufgabe wird in überraschend einfacher Weise erfindungsgemäß dadurch gelöst, daß die Fixierung der Membran nur durch einen Reifen erfolgt, der bei Druckbeaufschlagung der Membran über das in die variable Druckkammer eingeführte Druckfluidum im Bezug auf den Resonanzkörper freischwingend gehalten wird.

Vorzugsweise wird der die Fixierung der Membran ausübende Reifen durch Druckbeaufschlagung der Innenfläche oder der Außenfläche der Membran zwischen der Membranauflage und der Membranfixierung über das in die variable Druckkammer eingeführte Druckfluidum in Bezug auf den Resonanzkörper freischwingend gehalten, wobei die Membran zwischen der Membranauflage und der Membranfixierung ausgeprägt nach außen bzw. nach innen gewölbt verformt wird.

Auf die Membranauflage kann geeigneterweise ein Gleitmittel aufgebracht und somit bei jeder Membranverformung für einen gleichmäßigen Spannungsausgleich innerhalb der Membran gesorgt werden. Die Fixierung der Membran kann auch sehr einfach durch Verkleben oder Verleimen und/oder Nageln letzterer sowie an dem zur Membranauflage entgegengesetzten Rand des Resonanzkörpers und/oder an der Innenfläche des letzteren erfolgen.
Bevorzugt wird die Druckbeaufschlagung der Membran zwischen der Membranauflage und der Membranfixierung anstelle über einen gesonderten elastisch dehnbaren Hohlkörper durch das in die variable Druckkammer eingeführte Druckfluidum unmittelbar bewirkt.

Die aufgezeigte Zielstellung wird auch durch eine Vorrichtung zum Spannen oder Entspannen einer Membran eines Musikinstrumentes gemäß der eingangs erwähnten Art vorteilhaft dadurch gelöst, daß die Membran zumindest den Wandabschnitt der variablen Druckkammer bildet, durch den die volumenmäßige Veränderbarkeit der Druckkammer gegeben ist, und daß die Druckkammer steuerbar zur Form eines in Umfangsrichtung der Membran gleichmäßig ausgebildeten Ballons zumindest über den umfangsmäßiegn Wirkungsbereich der Membran verformbar ist.

Vorzugsweise kann die Wand der variablen Druckkammer insgesamt aus der Membran gebildet sein. Die Wand der variablen Druckkammer kann auch an einer vom Resonanzkörper beabstandeten Membranfixierung befestigt und mit ihrem sich jenseits der Membranfixierung erstreckenden Abschnitt unterhalb der Membranauflage am Resonanzkörper sowie mit ihrer Außenfläche am Ende des Abschnitts an der Membranaunagefläche abdichtend anliegen. Auch kann der Rand der Membran in einfacher Weise am Resonanzkörper festgeklebt oder verleimt und/oder mittels Nägeln, Tackerklammern, Stiften, Schrauben oder dergleichen befestigt oder mit dem zur Membranauftage entgegengesetzten Rand und/oder der Innenfläche des Resonanzkörpers direkt verbunden sein.

Die aufgezeigte Aufgabe wird weiterhin gelöst durch eine Vorrichtung zum Spannen oder Entspannen einer Membran eines Musikinstrumentes der eingangs erwähnten Art, bei der das Druckfluidum in eine von einem elastsich dehnbaren Hohlkörper gebildete variable Druckkammer führbar ist und die dadurch gekennzeichnet ist, daß das die Membran bildende, auf den Resonanzkörper aufgesetzte Fell hutförmig vorgeformt und am Rand in einen Reifen eingefaßt ist, dessen Innendurchmesser geringfügig größer als der zugeordnete Außendurchmesser des Resonanzkörpers ist und der an dem die variable Druckkammer bildenden, druckbeaufschlagten Hohlkörper so anliegt, daß er von letzterem freischwingend in Bezug auf den Resonanzkörper festgehalten und den Rand der durch den Hohlkörper gespannten Membran fixiert.

Vorzugsweise ist der Reifen zwischen dem druckbeaufschlagten Hohlkörper und der Innenfläche der gespannten Membran eingespannt in der in Bezug auf den Resonanzkörper freischwingenden Stellung gehalten, wobei der Rand der gespannten Membran von dem Reifen abdichtend gegen die Außenwand des Resonanzkörpers fixiert gehalten ist. Der Rand der gespannten Membran kann auch am unteren Ende des Reifens festgelegt sein, der eine äußere Einfassung des die Außenfläche der Membran druckbeaufschlagenden Hohlkörpers bildet und von letzterem in seiner in Bezug auf den Resonanzkörper freischwingenden Stellung gehalten ist. Ein auf die Membranauflage vorzugsweise aufgebrachtes geeignetes Gleitmittel sorgt auf einfache und zuverlässige Weise dafür, das innerhalb der Membran stets ein gleichmäßiger, an die Druckbeaufschlagung letzterer angepaßter Spannungsausgleich gegeben ist.

Weitere vorteilhafte Ausgestaltungen der erfindungsgemäßen Vorrichtung sind in den Patentansprüchen 15 bis 23 beschrieben.

Die flächige und flexible Kraftübertragung der gesteuert mit Druckluft gefüllten mindestens einen variablen Druckkammer auf die Membran gewährleistet einen gleichmäßigen Spannungsaustausch innerhalb der Membran einer Trommel. Eine gezielte Intonation ist somit durch einfache Druckveränderung in dem die variable Druckkammer bildenden Hohlraum unmittelbar zu erreichen, so daß sich Instrumente genau und schnell aufeinander abstimmen lassen. Die spontan verfügbare Stimmbarkeit bietet eine Klangvielfalt, die sonst des Einsatzes neuer oder zusätzlicher Instrumente bedarf.

Einige Perkussionsinstrumente wie indische Tabla, Conga, Bongos, Darabuka etc. werden vor allem im professionellen Einsatz auf tonale Bezüge gestimmt. Eine Umstimmbarkeit während des Spielens war bislang nur bei der Orchesterpauke möglich. Durch den Einsatz der erfindungsgemäße Vorrichtung unter Verwendung einer manuell, analog oder digital gesteuerten Druckveränderung der variablen Druckkammer ist jedoch bei allen Trommeln die unmittelbare Umstimmbarkeit während des Spielens gegeben.

Zum Beispiel kann mittels der Erfindung mit einer hohen Fellspannung eine virtuose solistische Einlage akzentuiert eingebracht und mit demselben Instrument eine Begleitfunktion mit einer tonal abgestimmten niedrigeren Spannung übernommen werden. Auch können Instrumente, die traditionell mit begrenztem Stimmbereich ausgestattet sind, durch einen größeren Tonumfang vielseitiger eingesetzt werden.

Beim Öffnen des Steuerventils der mindestens einen variablen Druckkammer kann in kürzester Zeit durch Ausgleich des Drucks in letzterer zum Außendruck eine Entspannung der Membran erfolgen. Felle bzw. Membranen können somit nach dem Spielen durch Entlastung geschont und dadurch länger nutzbar gemacht werden. Die Entlastung bewirkt eine Regenerierung der Naturfelle aufgrund ihrer Elastizität, d.h. die Fellspannung, die sich nach der Entlastung einstellt, erhöht sich allmählich. Da Naturfelle erst nach einer längeren Zeit des Einschwingens ihren optimalen Klang erreichen, führt somit eine längere Nutzbarkeit der Naturfelle zu einer Klangverbesserung der Instrumente.

Die flexible Druckkammer bzw. flexiblen Druckkammern gewährleistet eine schwingende Kraftaufnahme der Membranspannung und dadurch ein optimales Schwingungsverhalten und eine große Dynamik, wie sie bereits bei einer Schnurbespannung gegeben ist

Die Erfindung läßt sich bei allen Arten von Membranophonen, unabhängig von deren Form, ebenso vorteilhaft einsetzen, wie für Chordophone, deren Decke aus einer Membran gebildet ist.

Die ausgeprägte rundliche Auswölbung des Fellrandes bildet eine elastisch federnde Auflagefläche für die Hände eines Spielers und beeinträchtigt nicht die Spielhaltung der Hände. Da der Aufbau und die Anordnung der erfindungsgemäßen Vorrichtung zum Spannen oder Entspannen der Membran des Musikinstrumentes dessen optischen Eindruck nicht bestimmen, können bei Erhalt des ursprünglichen Designs z.B. auch bei traditionellen Instrumenten zeitgemäße Anforderungen an die Stimmbarkeit der Instrumente erfüllt werden.

Da die mindestens eine variable Druckkammer bevorzugt aus einem handelsüblichen Schlauch einer Bereifung gebildet ist, erhöht die Spannvorrichtung kaum das Gewicht der Trommel. Dies ist besonders wichtig bei einer Rahmentrommel, da diese mit einer Hand gespielt und gleichzeitig von letzterer gehalten wird. Die Kraft der Membranspannung wird entlang der physikalischen Kraftwirkungslinie des Resonanzkörpers auf diesen gleichmäßig übertragen, durch welche Wirkungsweise der Resonanzkörper im Gegensatz zu einer herkömmlichen Spannmechanik mit Spannschrauben stabilisiert wird.

Die Fixierung der Membran gemäß dem erfindungsgemäßen Verfahren ermöglicht ein schnelles Auswechseln der Felle und sorgt, da sperrige Klemm- oder Spannringe zum Festlegen des Fellrandes nicht erforderlich sind, insbesondere eine sicher zu habenden Rahmentrommel geringen Gewichtes. Aufgrund der verhältnismäßig großen Klangvariabilität von Naturfellen läßt sich ein Resonanzkörper für unterschiedlichste Klangansprüche einsetzen. Als neue Produkte sind nun Trommeln mit Wechselfellen für unterschiedliche Klanggestaltungen auf dem Markt einführbar, und durch die vorhandene Auswahl von Wechselfellen wird die Klanggestaltung der Trommeln vom Produzenten auf die Musiker übertragen. Da zerschlissenen Felle jetzt innerhalb von Minuten ersetzt werden können, erübrigt sich eine teilweise aufwendige Reparatürarbeit. Ersatzfelle bieten somit Musikern eine Sicherheit, die bislang nur Ersatzinstrumente gewährleisten konnten.

Für einen Transport können die Felle vom Resonanzkörper abgenommen und ineinander gestapelt werden, was vor allein bei großen Trommeln wie z.B. Orchesterpauken nützlich sein kann. Bei geschlossenen Resonanzkörpern entsteht dadurch ein zusätzlicher Stauraum. Das den kleinsten und empfindlichsten Teil einer Trommel darstellende Fell kann somit getrennt verpackt werden.

Der sehr einfache Aufbau der erfindungsgemäßen Vorrichtung erfüllt alle an ein optimales Spannen oder Entspannen von membranartigen Elementen oder Membranen gestellte Erfordernisse, kann kostengünstig hergestellt werden, insbesondere auch für bereits verwendete herkömmliche Musikinstrumente im Wege einer verhältnismäßig geringe Kosten verursachenden Nachrüstung

Das erfindungsgemäße Verfahren ist besonders für alle Musikinstrumente membranophoner Bauweise geeignet verwendbar, und zwar findet das Verfahren am häufigsten bei einer allgemeinen Ausführungsform eines Musikinstrumentes Verwendung, bei der eine Nut in den Resonanzkörper außenliegend unterhalb der Membranauflage eingelassen und ein Schlauch in die Nut eingebettet ist, der im ungefüllten Zustand nicht über den Nutrand vorsteht. Das die Membran bildende Fell ist als Hut vorgeformt und am Rand in den bereits erwähnten Reifen eingefaßt, dessen Innendurchmesser minimal größer als der zugeordnete Außen-durchmesser des Resonanzkörpers ist. Das Fell wird auf den Resonanzkörper aufgesetzt, wobei die Fellwandung die äußere Einfassung des Schlauches bildet und den Reifen unterhalb der Nut positioniert. Der Schlauch wird mittels Druckluft aufgeblasen mit der Wirkung, daß die Membran zwischen der Membranauflage und der Membranfixierung über ihren gesamten Umfang hin durch den Druck des Schlauches wulstförmig nach außen verformt und dadurch gespannt wird und der Reifen durch den Schlauch freischwingend zum Resonanzkörper festgehalten ist. Als Druckluftquelle kann bereits eine einfache Fahrrad- oder Autoluftpumpe dienen.

Die erfindungsgemäße Vorrichtung ist besonders geeignet verwendbar für Rahmentrommeln leichter Bauweise, wobei im Unterschied zu der zuvor beschriebenen allgemeinen Bauweise auf einen gesonderten Reifen verzichtet ist und das Fell mit dem der Membranauflage entgegengesetzten Rand und/oder mit der Innenfläche des Resonanzkörpers direkt verbunden ist. Diese Verbindung wird primär durch eine Verklebungung oder Verleimung, die mit Elementen wie Nägeln, Tackerklammern, Stiften, Schrauben und dergleichen kombinierbar ist, erreicht. Diese Bauweise gewährleistet das einfachste Systen einer stimmbaren Rahmentrommel bestehend aus drei Elementen, und zwar einem Fell, einem Rahmen und einem handelsüblichen Bereifungsschlauch. Die vorliegende Erfindung besticht in ihrer überraschenden Einfachheit, durch die die mehrtausendjährige, durch Abbildungen belegte Spielhaltung der Rahmentrommel beibehalten werden kann, da die Stimmvorrichtung gemäß der Erfindung nur eine unwesentliche Gewichtserhöhung mit sich bringt.

Die Erfindung wird nun an Hand der Zeichnungen erläutert. In diesen sind:
**Fig. 1** eine schematische Querschnittsansicht einer auf einer Membranauflage aufliegenden und an einer Membranfixierung befestigten Membran mit z.B. kreisförmigen Grundriß,
**Fig. 2** eine schematische Darstellung der Membran nach Fig. 1 bei einer Druckbeaufschlagung auf die Innenfläche der Membran zwischen der Membranauflage und der Membranfixierung,
**Fig. 3** eine schematische Darstellung der Membran nach Fig. 1 bei einer Druckbeaufschlagung auf ihre Außenfläche zwischen der Membranauflage und der Membranfixierung,
**Fig. 4a bis 4e** schematische Schnittdarstellungen, die chronologische den Zusammenbau und die Funktionsweise einer häufig verwendeten allgemeinen , ersten Ausführungsform der Vorrichtung verdeutlichen,
**Fig. 5** eine schematische Schnittansicht einer zweiten Ausführungsform der Vorrichtung, deren prinzipielle Funktionsweise der der ersten Ausführungsform entspricht,
**Fig. 6** eine schematische Schnittansicht einer dritten Ausführungsform der Vorrichtung, deren prinzipielle Funktionsweise der der ersten Ausführungsform entspricht,
**Fig. 7** eine schematische Schnittansicht einer vierten Ausführungsform der Vorrichtung, deren prizipielle Funktionsweise der der ersten Ausführungsform entspricht,
**Fig. 8** eine schematische Schnittansicht einer fünften Ausführungsform der Vorrichtung, deren prinzipielle Funktionsweise der der ersten Ausführungsform entspricht,
**Fig. 9** eine schematische Schnittansicht einer sechsten Ausführungsform der Vorrichtung, deren prinzipielle Funktionsweise der der ersten Ausführungsform entspricht,
**Fig. 10** eine schematische Schnittansicht einer siebten Ausführungsform der Vorrichtung, bei der die variable Druckkammer von der Membran gebildet ist,
**Fig. 11** eine schematische Schnittdarstellung, aus der die Verwendung der Vorrichtung gemäß der prinzipiellen Funktionsweise der ersten Ausführungsform zum Stimmen mindestens einer Saite eines Saiteninstrumentes hervorgeht,
**Fig. 12** eine Draufsicht auf ein schematisch dargestelltes Banjo, bei dem das Verfahren zum Spannen oder Entspannen der Membran verwendet ist, und
**Fig. 13** eine schematische Schnittansicht einer Harfe, gesehen in Richtung des Verlaufs der Saiten der Harfe, bei der das Verfahren in Anwendung ist.

Fig. 1 zeigt eine schematische Schnittansicht einer Membran 1 , deren Grundriß als kreisförmig angenommen wird. Die Membran 1 liegt auf einer Membranauflage 2 auf und ist an ihrem Umfang an einer Membranfixierung 3 befestigt. Verfahrensgemäß wird die Membran 1 über ihren gesamten Umfang hin zwischen der Membranauflage 2 und der Membranfixierung 3 insgesamt gleichmäßig druckbeaufschlagt. Wie aus den Fig. 2 und 3 hervorgeht, die in Verbindung mit Fig. 1 zu sehen sind, erfolgt die insgesamt gleichmäßige Druckbeaufschlagung zwischen der Membranauflage 2 und der Membranfixierung 3 über den Membranumfang hin verfahrensgemäß entweder auf die Innenfläche 4 (Auflagefläche) der Membran 1 (Fig. 2) oder auf die Außenfläche 5 der Membran 1 (Fig. 3), wobei die Membran 1 zwischen der Membranauflage 2 und der Membranfixierung 3 ausgeprägt nach außen bzw. nach innen gewölbt verformt wird.

Aus den Fig. 4a bis 4e gehen der Zusammenbau und die Funktionsweise einer häufig verwendeten ersten Ausführungsform der Vorrichtung chronologisch dargestellt hervor. Wie Fig. 4a dabei zeigt, ist in einen Resonanzkörper 6 außenliegend unterhalb der Membranauflage 2 eine Nut 7 eingelassen, in der ein eine variable Druckkammer 8 bildender Schlauch 9 eingebettet ist, der mittels einer nicht dargestellten Druckluftquelle aufblasbar ist. Im ungefüllten Zustand steht der Schlauch 9 nicht über den Nutrand 10 vor. Die Membran 1 ist bevorzugt von einem Fell gebildet, das als Hut vorgeformt und am Rand 11 in einen Reifen 12 eingefaßt ist, wie Fig. 1 zeigt. Der Innendurchmesser des Reifen 12 ist minimal größer als der zugeordnete Außendurchmesser des Resonanzkörpers 6. Das Fell wird gemäß Fig. 4b auf den Resonanzkörper 6 so aufgesetzt, daß es über die von letzterem gebildete Membranauflage 2 läuft und die äußere Einfassung für den in der Nut 7 angeordneten Schlauch 9 bildet, wobei der Reifen 12 unterhalb der Nut 7 am Resonanzkörper 6 positioniert wird Die Fig. 4c bis 4 e verdeutlichen den chronologischen Ablauf der Verformungsstufen der Membran 1 bei der Zufuhr von Druckluft in den die variable Druckkammer 8 bildenden Schlauch 9, wonach der Schlauch 9 bei seiner Ausdehnung die Membran 1 zwischen der Membranauflage 2 und der Membranfixierung 3 über den Membranumfang hin auf der Innenfläche 4 (Membranauflagefläche) druckbeaufschlagt (Fig. 4c) und aufgrund seines gesteigerten Innendrucks wulstförmig nach außen verformt und somit spannt. Der Reifen 12 wird durch den aufgeblasenen Schlauch 9 freischwingend zum Resonanzkörper 6 festgehalten (Fig. 4d und 4e).

Fig. 5 zeigt eine zweite Ausführungsform der Vorrichtung, deren prinzipielle Funktionsweise der der ersten Ausführungsform entspricht, d.h. der die variable Druckkammer 8 bildenden Schlauch 9 beaufschlagt die Innenfläche 4 (Membranauflagefläche) der Membran 1 zwischen der vom Resonanzkorper 6 gebildeten Membranauflage 2 und der Membranfixierung 3. Bei dieser Ausführungsform ist jedoch an der Außenfläche 5 der Membran 1 in deren verformbaren Bereich zwischen der Membranauflage 2 und der Membranfixierung 3 ein sich in Richtung des Umfangs der Membran 1 über diesen mindestens teilweise erstreckendes Band bzw. ein Ring 13 vorzugsweise aus Metall, Holz oder Kunststoff vorgesehen, das bzw. der elastisch dehnbar und auf der Außenfläche 5 der Membran 1 unmittelbar aufgebracht oder über eine elastische dehnbare Lagerung 14 auf der Außenfläche 5 der Membran 1 angeordnet ist, wodurch die Membran 1 vor Beschädigung geschütz wird.

Aus Fig. 6 geht eine dritte Ausführungsform der Vorrichtung hervor, deren prinzipielle Funktionsweise der der ersten Ausführungsform entspricht. Bei dieser Ausführungsform ist jedoch an der Außenfläche der Membran 1 in dem verformbaren Bereich zwischen der Membranauflage 2 und der Meembranfixierung 3 ein sich in Richtung der Umfangs der Membran 1 über diesen mindestens teilweise erstreckender steifer nach außen gewölbter Reifen 1 an der Außenfläche der Membran 1 mittels einer elastischen Lagerung 15 aufgebracht. Der Reifen 1 dient zur Erzeugung spezieller Randschläge, der sogenannten "Rim Shots".

Fig. 7 zeigt eine zur Fig. 4e ähnliche, vierte Ausführungsform der Vorrichtung, deren prinzipielle Funktionsweise der der ersten Ausführungsform entspricht, bei der die Membran 1 jedoch auf einer von dem Resonanzkörper 6 beabstandeten Membranauflage 2 aufliegt.

Aus Fig. 8 geht eine fünfte Ausführungsform der Vorrichtung hervor, bei der die Membranauflage 2 vom Resonanzkörper 6 gebildet ist und die über die Membranauflage 2 verlaufende Membran 1 an der vom Resonanzkörper 6 abgewandten Seite 17 eines von letzterem beabstandet angeordneten Membranhalters 16 festgelegt ist, wobei der die variable Druckkammer 8 bildende Schlauch 9 an der dem Resonanzkörper 6 zugewandten Seite 18 des Membranhalters 16 anliegt und beim Aufblasen mittels Druckluft die Außenfläche 5 der Membran 1 zwischen der Membranauflage 2 und der Membranfixierung 3 über den Membranumfang hin insgesamt gleichmäßig druckbeaufschlagt und die Membran 1 zwischen der Membranauflage 2 und der Membranfixierung 3 stark gewölbt nach innen verformt und dabei spannt.

Fig. 9 zeigt eine sechste Ausführungsform der Vorrichtung, bei der die den Schlauch 9 aufnehmende Nut 7 in einem zweiteiligen Rahmen 19, 20 unterhalb der am oberen Rahmenteil 19 vorgesehenen Membranauflage 2 ausgebildet ist, wobei die über die Membranauflage 2 laufende Membran 1 die äußere Einfassung des die variable Druckkammer 8 bildenden Schlauches 9 bildet und auf der Rückseite 21 des unteren Rahmenteils 20 festgelegt ist. Die variable Druckkammer 8 ist über ein Steuerventil 22 mit einer nicht dargestellten Druckmittelquelle verbunden. Die prinzipielle Funkstionweise dieser sechsten Ausführungsform der Vorrichtung entspricht der der ersten Ausführungsform.

Fig. 10 zeigt eine siebente Ausführungsform der Vorrichtung, bei der die über die Membranauflage 2, die von dem Resonanzkörper 6 gebildet ist, laufende Membran 1 die gesamte Wand 23 der variablen Druckkammer 8 bildet, an einer vom Resonanzkörper 6 beabstandeten Membranfixierung 3 befestigt ist und mit ihrem sich jenseits der Membranfixierung 3 erstreckenden Abschnitt 24 unterhalb der vorspringenden Membranauflage 3 am Resonanzkörper 6 sowie mit ihrer Außenfläche 5 am Ende des Abschnitts 24 an ihrer Innenfläche 4 (Membranauflagefläche) abdichtend anliegt. Bei Einführung des Druckfluidums in die variable Druckkammer 8 wird bei dieser bevorzugten Ausführungsform der Vorrichtung die Innenfläche 4 der Membran 1 zwischen der Membranauflage 2 und der Membranfixierung 3 über den umfangsmäßigen Wirkungsbereich der Membran 1 hin in deren Umfangsrichtung insgesamt gleichmäßig unmittelbar druckbeaufschlagt und nach außen stark gewölbt verformt, wobei die Membran 1 gespannt wird.

Fig. 11 zeigt im schematischen Schnitt ein zitherartiges Saiteninstrument, dessen Decke 25 von einer Membran 1 gebildet ist, die mittels der ersten Ausführungsform der Vorrichtung nach Fig. 5 in der im Zusammenhang mit letzterer beschriebenen prinzipielle Funktionsweise spannbar und entspannbar ist. Mindestens eine oberhalb der Membran 1 verlaufende Saite 26 liegt an einander gegenüberliegenden Punkten einer zweifachen Stegeinrichtung 27 auf, die wiederum auf der von der spannbaren oder entspannbaren Membran 1 gebildeten Decke 25 des Saiteninstrumentes aufliegt, und ist mit ihren Enden 28 jeweils an einer am Resonanzkörper 6 unterhalb der Spannvorrichtung angreifenden kreisringförmigen Wirbeleinrichtung 29 derart festgelegt, daß sie auf der Außenfläche 5 der Membran 1 im Bereich deren nach außen ausgeprägter Wölbung 30 zwischen der vom Resonanzkörper 6 gebildeten Membranauflage 2 und der vom Reifen 12 gebildeten Membranfixierung 3 aufliegt und beim Spannen oder Entspannen der Membran 1 mittels der Spannvorrichtung in ihrer Stimmung verändert werden kann. Die aus Fig. 11 hervorgehende Verwendung des Verfahrens zum Stimmen der Saiten eines Saiteninstrumentes ist bei mit einem Griffbrett ausgerüsteten Saiteninstrumenten, bei denen die Decke des Resonanzkörpers von einer durch die Spannvorrichtung spann- bzw. entspannbaren Membran gebildet ist, von besonderem Vorteil, da beim Spannen oder Entspannen der Membran zugleich die Höhe des Auflagepunktes der Saite, die über den auf der Membran aufgesetzten Steg an einem Ende gespannt ist, oberhalb der Membran zur Höhe der Saite über dem Griffbrett des Instrumentes in ein Verhältnis gebracht werden kann, das dem für eine exakte Feinstimmung des Instrumentes erforderlichen Höhenverhältnis entspricht.

Die Fig. 12 und 13 verdeutlichen die Anwendung der Vorrichtung zum Spannen und Entspannen einer Membran am Beispiel eines Banjos 31 bzw. einer Harfe 32, wobei die Membranauflage, der Membranhalter und die variable Druckkammer jeweils als unvollständiger Ring 33 bzw. zweiteilig ausgebildet sind.

### Liste der Bezugszeichen:

- 1: Membran
- 2: Membranauflage
- 3: Membranfixierung
- 4: Innenfläche der Membran (Membranauflagefläche)
- 5: Außenfläche der Membran
- 6: Resonanzkörper
- 7: Nut
- 8: variable Druckkammer
- 9: Schlauch, Hohlkörper
- 10: Nutrand
- 11: Rand des Fells
- 12: Reifen
- 13: Band bzw Ring
- 14: gewölbter Reifen
- 15: elastische Lagerung
- 16: Membranhalter
- 17: vom Resonanzkörper abgewandte Seite des Membranhalters
- 18: Resonanzkörper zugewandte Seite des Membranhalters
- 19: oberer Rahmenteil
- 20: unterer Rahmenteil
- 21: Rückseite des unteren Rahmenteils
- 22: Steuerventil
- 23: Wand der variablen Druckkammer
- 24: Abschnitt der Wand der variablen Druckkammer
- 25: Decke
- 26: Saite
- 27: Stegeinrichtung
- 28: Saitenende
- 29: Wirbeleinrichtung
- 30: Wölbung
- 31: Banjo
- 32: Harfe
- 33: unvollständiger Ring
- D: Druckbeaufschlagung

## Patentansprüche

1. Verfahren zum Spannen oder Entspannen einer Membran eines Musikinstrumentes, insbesondere einer Membran einer einfelligen Rahmentrommel, Keramik-Darabukka, Zarb, Buk, Daiko oder dergleichen, bei dem ein Druckfluidum in mindestens eine von einem elastisch dehnbaren Hohlkörper außerhalb des Resonanzkörpers der Trommel gebildete variable Druckkammer geleitet und die Membran zwischen einer Membranauflage und einer Membranfixierung gesteuert über ihren Umfang hin gleichmäßig über das in die variable Druckkammer eingeführte Druckfluidum druckbeaufschlagt und gewölbt verformt wird, **dadurch gekennzeichnet, daß** die Fixierung der Membran (1) nur durch einen Reifen erfolgt, der bei Druckbeaufschlagung der Membran über das in die variable Druckkammer eingeführte Druckfluidum in Bezug auf den Resonanzkörper (6) freischwingend gehalten wird.

2. Verfahren nach Anspruch 1, **dadurch gekennzeichnet, daß** der die Fixierung der Membran ausübende Reifen durch Druckbeaufschlagung der Innenfläche der Membran zwischen der Membranauflage und der Membranfixierung über das in die variable Druckkammer eingeführte Druckfluidum in Bezug auf den Resonanzkörper freischwingend gehalten wird, wobei die Membran zwischen der Membranauflage und der Membranfixierung ausgeprägt nach außen gewölbt verformt wird.

3. Verfahren nach Anspruch 1, **dadurch gekennzeichnet, daß** der die Fixierung der Membran ausübende Reifen durch Druckbeaufschlagung der Außenfläche der Membran zwischen der Membranauflage und der Membranfixierung über das in die variable Druckkammer eingeführte Druckfluidum in Bezug auf den Resonanzkörper freischwingend gehalten wird, wobei die Membran zwischen der Membranauflage und der Membranfixierung ausgeprägt nach innen gewölbt verformt wird.

4. Verfahren zum Spannen oder Entspannen einer Membran eines Musikinstrumentes, insbesondere einer Membran einer einfelligen Rahmentrommel, Keramik-Darabukka, Zarb, Buk, Daiko oder dergleichen, bei dem ein Druckfluidum in mindestens eine variable Druckkammer geleitet und die Membran zwischen einer Membranauflage und einer Membranfixierung gesteuert gleichmäßig über ihren Umfang hin druckbeaufschlagt wird, **dadurch gekennzeichnet, daß** die Druckbeaufschlagung der Membran zwischen der Membranauflage und der Membranfixierung anstelle über einen gesonderten elastisch dehnbaren Hohlkörper durch das in die variable Druckkammer einführte Druckfluidum unmittelbar erfolgt.

5. Verfahren nach Anspruch 1 und 4, **dadurch gekennzeichnet, daß** auf die Membranauflage ein Gleitmittel aufgebracht und somit bei jeder Membranverformung für einen gleichmäßigen Schwingungsverlauf innerhalb der Membran gesorgt wird.

6. Verfahren nach Anspruch 4 und 5, **dadurch gekennzeichnet, daß** die Fixierung der Membran durch Verkleben oder Verleimen und/oder Nageln letzterer erfolgt.

7. Verfahren nach Anspruch 4 bis 6, **dadurch gekennzeichnet, daß** die Fixierung der Membran an dem zur Membranauflage entgegengesetzten Rand des Resonanzkörpers und/oder der Innenfläche des letzteren erfolgt.

8. Vorrichtung zum Spannen oder Entspannen einer Membran (1) eines Musikinstrumentes, insbesondere einer Membran einer einfelligen Rahmentrommel, Keramik-Darabukka, Zarb, Buk, Daiko oder dergleichen, die auf einer Membranauflage (2) aufliegt, mit einer insbesondere am Resonanzkörper des Musikinstrumentes vorgesehenen Membranfixierung (3) verbunden ist und mittels eines Druckfluidums, das in mindestens eine variable Druckkammer (8) führbar ist, zwischen der Membranauflage (2) und der Membranfixierung (3) gesteuert mindestens teilweise druckbeaufschlagbar ist, **dadurch gekennzeichnet, daß** die Membran (1) zumindest den Wandabschnitt der variablen Druckkammer (8) bildet, durch den die volumenmäßige Veränderbarkeit der Druckkammer (8) gegeben ist, und daß die Druckkammer (8) steuerbar zur Form eines in Umfangsrichtung der Membran (1) gleichmäßig ausgebildeten Ballons zumindest über den umfangsmäßigen Wirkungsbereich der Membran (1) verformbar ist.

9. Vorrichtung nach Anspruch 8, **dadurch gekennzeichnet, daß** die Wand (18) der variablen Druckkammer (8) insgesamt aus der Membran (1) gebildet ist.

10. Vorrichtung nach Anspruch 8, **dadurch gekennzeichnet, daß** der Rand (11) der Membran (1) am Resonanzkörper (6) festgeklebt oder verleimt und/oder mittels Nägeln, Tackerklammern, Stiften, Schrauben oder dergleichen befestigt ist.

11. Vorrichtung nach Anspruch 8 und 10, **dadurch gekennzeichnet, daß** der Rand (11) der Membran (1) mit dem zur Membranauflage (2) entgegengesetzten Rand und/oder der Innenfläche des Resonanzkörpers (6) direkt verbunden ist.

12. Vorrichtung zum Spannen oder Entspannen einer Membran eines Musikinstrumentes, insbesondere einer Membran einer einfelligen Rahmentrommel, einer Keramik-Darabukka, Zarb, Buk, Daiko oder dgl., die auf einer Membranauflage aufliegt, über eine insbesondere am Resonanzkörper vorgesehen Membranfixierung festgelegt ist und mittels eines Druckfluidums, das in mindestens eine von einem elastisch dehnbaren, an eine Druckfluidumquelle anschließbaren Hohlkörper gebildete variable Druckkammer führbar ist, zwischen der Membranauflage und der Membranfixierung gesteuert über ihren Umfang hin beaufschlagbar ist, **dadurch gekennzeichnet, daß** das die Membran (1) bildende, auf den Resonanzkörper (6) aufgesetzte Fell hutförmig vorgeformt und am Rand (11) in einen Reifen (12) eingefaßt ist, dessen Innendurchmesser geringfügig größer als der zugeordnete Außendurchmesser des Resonanzkörpers (6) ist und der an dem die variable Druckkammer (8) bildenden, druckbeaufschlagten Hohlkörper so anliegt, daß er von letzterem freischwingend in Bezug zum Resonanzkörper (6) festgehalten ist und den Rand (11) der durch den Hohlkörper (8) gespannten Membran (1) fixiert.

13. Vorrichtung nach Anspruch 12, **dadurch gekennzeichnet, daß** der Reifen (12) zwischen dem druckbeaufschlagten Hohlkörper (8) und der Innenfläche (4) der gespannten Membran (1) eingespannt in der in Bezug auf den Resonanzkörper (6) freischwingenden Stellung gehalten ist, wobei der Rand (11) der gespannten Membran (1) von dem Reifen (12) abdichtend gegen die Außenwand des Resonanzkörpers (6) fixiert gehalten ist.

14. Vorrichtung nach Anspruch 12, **dadurch gekennzeichnet, daß** der Rand (11) der gespannten Membran (1) am unteren Ende des Reifens (12) festgelegt ist, der eine äußere Einfassung (16) des die Außenfläche (5) der Membran (1) druckbeaufschlagenden Hohlkörpers (8) bildet und von letzterem in seiner in Bezug auf den Resonanzkörper (6) freischwingenden Stellung gehalten ist.

15. Vorrichtung nach Anspruch 8, **dadurch gekennzeichnet, daß** die Membran (1) mit der Innenfläche (31) oder der Außenfläche des Resonanzkörpers (6) mittels eines solchen Klebers direkt verbunden ist, bei dem die Klangvariabilität der Membran (1) erhalten bleibt.

16. Vorrichtung nach Anspruch 12, **dadurch gekennzeichnet, daß** die Membran (1) mit dem sie einfassenden Reifen (12) mittels eines solchen Klebers direkt verbunden ist, bei dem die Klangvariabilität der Membran (1) erhalten bleibt.

17. Vorrichtung nach einem der Ansprüche 12 bis 16, **dadurch gekennzeichnet, daß** der elastisch dehnbare Hohlkörper (9) aus einem handelsüblichen, mit einem Ventil versehenen Fahrrad-, Moped-, Rollstuhl- oder Autoschlauch gebildet ist.

18. Vorrichtung nach einem der Ansprüche 8 bis 17, **dadurch gekennzeichnet, daß** die Membran (1) aus einer Tierhaut gebildet ist.

19. Vorrichtung nach einem der Ansprüche 8 bis 17, **dadurch gekennzeichnet, daß** die Membran (1) aus einem synthetischen Material gebildet ist.

20. Vorrichtung nach Anspruch 8 und 12, **dadurch gekennzeichnet, daß** die Membranbauflage (2) Teil des Resonanzkörpers (6) des Musikinstrumentes ist.

21. Vorrichtung nach Anspruch 14, **dadurch gekennzeichnet, daß** der einen Membranhalter darstellende Reifen (16) durch die variable Druckkammer (8) an der Membranauflage (2) festgehalten ist.

22. Vorrichtung nach Anspruch 8 und 12, **dadurch gekennzeichnet, daß** die Membranauflage (2), die Membranfixierung (3) und die variable Druckkammer (8) jeweils ringförmig ausgebildet sind.

23. Vorrichtung nach Anspruch 8 und 12, **dadurch gekennzeichnet, daß** die variable Druckkammer (8) über ein Steuerventil (22) an mindestens eine weitere Druckkammer angeschlossen ist, deren Druck zu dem der variablen Druckkammer (8) unterschiedlich ist.

## Claims

1. Process for the tensioning or relaxing a musical instrument's membrane, especially that of a single drum skin frame drum, Ceramik-Darabukka, Zarb, Buk, Daiko, or the like, at which a liquid fluid is introduced into at least one variable pressure chamber which is formed by an elastically expandable hollow body outside the resonator of the drum and the membrane between a membrane base and a membrane fixing in a controlled manner is evenly pressurized and deformed as a bulge along its circumference by the liquid fluid introduced into the variable pressure chamber, **characterized thereby** that the fixing of the membrane (1) is done by one hoop only which, at the pressurization of the membrane by the liquid fluid introduced into the variable pressure chamber, is held freely swinging in relation to the resonator (6).

2. Process in accordance with claim 1, **characterized thereby** that the hoop for the fixing of the membrane is, by the pressurization of the membrane's inner area between the membrane base and the membrane fixing, held freely swinging in relation to the resonator by the liquid fluid introduced into the variable pressure chamber whereby the membrane between the membrane base and the membrane fixing is distinctively deformed as an outward bulge between the membrane base and the membrane fixing.

3. Process in accordance with claim 1, **characterized** thereby that the hoop for the fixing of the membrane is, by the pressurization of the membrane's outer area between the membrane base and the membrane fixing, held freely swinging in relation to the resonator by the liquid fluid introduced into the variable pressure chamber whereby the membrane between the membrane base and the membrane fixing is distinctively deformed as an outward bulge between the membrane base and the membrane fixing.

4. Process for the tensioning or relaxing of a musical instrument's membrane, especially a membrane of a single drum skin fram drum, Ceramic-Darabukka, Zarb, Buk, Daiko, or the like, at which a liquid fluid is introduced into at least one variable pressure chamber and the membrane between a membrane base and a membrane fixing, is evenly pressurized in a controlled manner along its circumference, **characterized** thereby that the pressurization of the membrane between the membrane base and the membrane fixing occurs directly by means of the liquid fluid introduced into the variable pressure chamber, in place of a separate elastically expandable hollow body.

5. Process according to claim1 and 4, **characterized thereby** that a lubricant is applied to the membrane base and it is thus provided for an even equalization of tension within the membrane at every membrane deformation.

6. Process according to claim 4 and 5, **characterized** thereby that the fixing of the membrane is done by means of glueing or bonding and/or nailing the latter.

7. Process according to claims 4 to 6, **characterized** thereby that the membrane is fastened at the rim of the resonator opposite to the membrane base and/or at the inner area of the resonator.

8. Device for the tensioning or relaxing of a musical instrument's membrane (1), especially a membrane of a single drum skin frame drum, Ceramic-Darabukka, Zarb, Buk, Daiko, or the like, which lies on a membrane base (2), is connected with a membrane fixing (3), especially provided at the resonator of the musical instrument and is in a controlled manner at least partially pressurizable by means of a liquid fluid, which can be led at least into one variable pressure chamber (8) between the membrane base (2) and the membrane fixing (3), **characterized** thereby that the membrane (1) forms at least the wall section of the variable pressure chamber (8) by which the variability as regards volume of the pressure chamer (8) is provided and that the pressure chamber (8) is, in a controlled manner, deformable to take the form of a balloon which is evenly shaped in the circumferential direction of the membrane (1) at least along the membrane's (1) circumferential range of action.

9. Device in accordance with claim 8, **characterized thereby** that the wall (18) of the variable pressure chamber (8) is entirely formed of the membrane (1).

10. Device in accordance with claim 8, **characterized** thereby that the rim (11) of the membrane (1) is glued or bonded to the resonator (6) and/or fastened by means of nails, tacks, pens, screws or the like.

11. Device in accordance with claim 8, **characterized** thereby that the rim (11) of the membrane (1) is directly connected with the rim opposite to the membrane base (2) and/or the inner area of the resonator (6).

12. Device for the tensioning or relaxing of a musical instrument's membrane, especially a membrane of a single drum skin frame drum, Ceramic-Darabukka, Zarb, Buk, Daiko, or the like, which lies on a membrane base, is fixed by means of a membrane fixing especially provided for at the resonator, and which is, in a controlled manner, pressurizable along its circumference by means of a liquid fluid which can be introduced into at least one variable pressure chamber (which is formed by an elastically expandable hollow body) between the membrane base and the membrane fixing and can be connected with a liquid source, **characterized** thereby that the drum skin forming the membrane (1) and placed on the resonator (6) is preformed in a hat-shape and is closed in a hoop (12) at the rim (11), whereby the internal diameter of the hoop is slightly larger than the allocated external diameter of the resonator (6) and which hoop lies against the pressurized hollow body which forms the variable pressure chamber (8) in such a manner that it is held fast by the hollow body (8) freely swinging in relation to the resonator (6) and fixes the rim (11) of the membrane tensioned by the hollow body.

13. Device in accordance with claim 12, **characterized** thereby that the hoop (12) between the pressurized hollow body (8) and the inner surface (4) of the tensioned membrane (1) is held in place under tension in its freely swinging position in relation to the resonator (6) whereby the rim (11) of the tensioned membrane (1) is held tightly fixed by the hoop (12) against the outer wall of the resonator (6).

14. Device in accordance with claim 12, **characterized thereby** that the rim (11) of the tensioned membrane (1) is fixed at the lower end of the hoop (12) which forms an outer enclosure (16) of the hollow body (8) which pressurizes the membrane's (1) outer area (5) and which is held by the hollow body (8) in its in relatioin to the resonator (6) freely swinging position.

15. Device in accordance with claim 8, **characterized** thereby that the membrane (1) is directly connected with the inner surface (31) or outer surface of the resonator (6) by an adhesive (glue) ensuring the sound variability of the membrane (1).

16. Device in accordance with claim 12, **characterized** thereby that the membrane (1) which is closed in the hoop (12) is directly connected with the hoop (12) by an adhesive (glue) ensuring the sound variability of the membrane (1).

17. Device in accordance with one of claim 12 to 16, **characterized** thereby that the elastically expandable hollow body (9) is formed of a commercially available bicycle, moped, wheelchair, or car tube which is equipped with a valve.

18. Device in accordance with one of the claims 8 to 17, **characterized thereby** that the membrane (1) is formed of animal drum skin.

19. Device in accordance with one of the claims 8 to 17, **characterized** thereby that the membrane (1) is formed of a synthetic material.

20. Device in accordace with the claim 8 and 12, **characterized thereby** that the membrane base (2) is part of the musical instrument's resonator (6).

21. Device in accordance with claim 14, **characterized thereby** that the hoop representing a membrane holder (16), is held fast by the variable pressure chamber (8) at the membrane base (2).

22. Device in accordance with the claims 8 and 12, **characterized** thereby that the membrane base (2), the membrane fixing (3), and the variable pressure chamber (8) are ring-shaped.

23. Device in accordance with the claims 8 and 12, **characterized** thereby that the variable pressure chamber (8) is connected by means of a control valve (22) to at least one additional pressure chamber the pressure of which differs from the pressure of the variable pressure chamber (8).

## Revendications

1. Procédé pour tendre et détendre la membrane d'un instrument de musique, notamment la membrane d'une grosse caisse, d'un derbouka céramique, d'un zarb, d'un buk, d'un daiko à une seule peau ou similaires, dans lequel un fluide sous pression est conduit dans une chambre de compression variable formée par au moins un corps creux élastiquement extensible à l'extérieur du corps de résonance du tambour et la membrane est soumise à une pression homogène contrôlée sur sa périphérie entre un support de membrane et une fixation de membrane et bombée par déformation, **caractérisé en ce que** la fixation de la membrane (1) est uniquement assurée par un collier qui lors de l'application de la pression sur la membrane est maintenu en oscillation libre vis-à-vis du corps de résonance (6) par le fluide sous pression introduit dans la chambre de compression variable.

2. Procédé selon la revendication 1, **caractérisé en ce que** le collier assurant la fixation de la membrane est maintenu en oscillation libre vis-à-vis du corps de résonance par application de pression sur la face intérieure de la membrane, entre le support de membrane et la fixation de membrane par le fluide sous pression introduit dans la chambre de compression variable, la membrane étirée étant bombée vers l'extérieur par déformation entre le support de membrane et la fixation de membrane.

3. Procédé selon la revendication 1, **caractérisé en ce que** le collier assurant la fixation de la membrane est maintenu en oscillation libre vis-à-vis du corps de résonance par application de pression sur la face intérieure de la membrane, entre le support de membrane et la fixation de membrane par le fluide sous pression introduit dans la chambre de compression variable, la membrane étirée étant bombée vers l'intérieur par déformation entre le support de membrane et la fixation de membrane.

4. Procédé pour tendre et détendre la membrane d'un instrument de musique, notamment la membrane d'une grosse caisse, d'un derbouka céramique, d'un zarb, d'un buk, d'un daiko à une seule peau ou similaires, dans lequel un fluide sous pression est conduit dans au moins une chambre de compression et la membrane est soumise à une pression homogène contrôlée sur sa périphérie entre un support de membrane et une fixation de membrane, **caractérisé en ce que** l'application de pression sur le membrane entre le support de membrane et la fixation de membrane n'est pas assurée par l'intermédiaire d'un corps creux séparé, élastiquement extensible, mais directement par le fluide sous pression introduit dans la chambre de compression variable.

5. Procédé selon la revendication 1 et 4, **caractérisé en ce qu'**on applique sur le support de membrane un agent lubrifiant assurant ainsi une courbe d'oscillations homogène à l'intérieur de la membrane, à chaque déformation de la membrane.

6. Procédé selon la revendication 4 et 5, **caractérisé en ce que** la fixation de la membrane est assurée par collage ou panneautage et/ou par clouage.

7. Procédé selon la revendication 4 à 6, **caractérisé en ce que** la fixation de la membrane est assurée sur le bord du corps de résonance qui est opposé au support de membrane et/ou sur la surface interne de celui-ci.

8. Dispositif pour tendre et détendre la membrane (1) d'un instrument de musique, notamment la membrane d'une grosse caisse, d'un derbouka céramique, d'un zarb, d'un buk, d'un daiko à une seule peau ou similaires qui est appliquée sur un support de membrane (2), qui est reliée à une fixation de membrane (3) prévue notamment sur le corps de résonance de l'instrument de musique et qui au moyen d'un fluide sous pression pouvant être conduit dans au moins une chambre de compression variable (8) peut être soumise au moins partiellement à une pression contrôlée entre le support de membrane (2) et la fixation de membrane (3), **caractérisé en ce que** la membrane (1) forme au moins la section de paroi de la chambre de compression variable (8) qui donne la variabilité volumétrique de la chambre de compression (8) et **en ce que** la chambre de compression (8) est déformable de façon contrôlée en forme d'un ballon de conception régulière en direction périphérique de la membrane (1) au moins sur le champ d'action périphérique de la membrane (1).

9. Dispositif selon la revendication 8, **caractérisé en ce que** la paroi (18) de la chambre de compression variable (8) est entièrement formée par la membrane (1).

10. Dispositif selon la revendication 8, **caractérisé en ce que** le bord (11) de la membrane (1) est collé ou panneauté sur le corps de résonance (6) et/ou fixé au moyen de clous, d'agrafes, de chevilles ou similaires.

11. Dispositif selon la revendication 8 et 10, **caractérisé en ce que** le bord (11) de la membrane (1) est relié au bord de la membrane qui est opposé au support de membrane (2) ou à la surface interne du corps de résonance (6).

12. Dispositif pour tendre et détendre la membrane (1) d'un instrument de musique, notamment la membrane d'une grosse caisse à une seule peau, d'un derbouka céramique, d'un zarb, d'un buk, d'un daiko ou similaires qui est appliquée sur un support de membrane (2), qui est immobilisée par une fixation de membrane prévue notamment sur le corps de résonance et qui au moyen d'un fluide sous pression pouvant être conduit dans au moins une chambre de compression variable formée par un corps creux élastiquement extensible raccordable sur une source de fluide sous pression peut être soumise à une pression contrôlée sur sa périphérie, entre le support de membrane et la fixation de membrane, **caractérisé en ce que** la peau formant la membrane (1), qui coiffe le corps de résonance à la manière d'un chapeau est préformée et insérée sur son bord (11) dans un collier (12) dont le diamètre intérieur est légèrement supérieur au diamètre extérieur associé du corps de résonance (6) et qui s'applique sur le corps creux soumis à pression formant la chambre de compression variable (8) de façon à être maintenu en oscillation libre par ce dernier vis-à-vis du corps de résonance (6) et à fixer le bord (11) de la membrane (1) tendue par le corps creux (8).

13. Dispositif selon la revendication 12, **caractérisé en ce que** le collier (12) est maintenu par serrage entre le corps creux soumis à pression (8) et la surface intérieure (4) de la membrane tendue (1) dans la position à oscillation libre vis-à-vis du corps de résonance (6), le bord (11) de la membrane tendue (1) étant maintenu fixé par le collier (12), de façon étanche par rapport à la paroi extérieure du corps de résonance (6) .

14. Dispositif selon la revendication 12, **caractérisé en ce que** le bord (11) de la membrane tendue (1) est immobilisé sur l'extrémité inférieure du collier (12) qui forme un encadrement extérieur (16) pour le corps creux (8) soumettant la surface extérieure (5) de la membrane (1) à une pression et **en ce qu'**il est maintenu par ce dernier dans sa position à oscillation libre vis-à-vis du corps de résonance (6).

15. Dispositif selon la revendication 8, **caractérisé en ce que** la membrane (1) est directement reliée à la surface interne (31) ou à la surface externe du corps de résonance (6) à l'aide d'une colle permettant de préserver la variabilité sonore de la membrane (1).

16. Dispositif selon la revendication 12, **caractérisé en ce que** la membrane (1) est directement reliée au collier qui l'encadre (12) à l'aide d'une colle permettant de préserver la variabilité sonore de la membrane (1)

17. Dispositif selon l'une quelconque des revendications 12 à 16, **caractérisé en ce que** le corps creux (9) élastiquement extensible est formé par une chambre à air de bicyclette, de mobylette, de fauteuil roulant ou de voiture disponible dans le commerce et munie d'une valve.

18. Dispositif selon l'une quelconque des revendications 8 à 17, **caractérisé en ce que** la membrane (1) est en peau de bête.

19. Dispositif selon l'une quelconque des revendications 8 à 17, **caractérisé en ce que** la membrane (1) est en matière synthétique.

20. Dispositif selon la revendication 8 et 12, **caractérisé en ce que** le support de membrane (2) est un élément du corps de résonance (6) de l'instrument de musique.

21. Dispositif selon la revendication 14, **caractérisé en ce que** le collier (16) faisant office de fixation de membrane est immobilisé sur le support de membrane (2) par la chambre de compression variable (8).

22. Dispositif selon la revendication 8 et 12, **caractérisé en ce que** le support de membrane (2), la fixation de membrane (3) et la chambre de compression variable (8) sont respectivement conçus sous forme annulaire.

23. Dispositif selon la revendication 8 et 12, **caractérisé en ce que** la chambre de compression variable (8) est raccordée par l'intermédiaire d'une soupape de distribution (22) sur au moins une chambre de compression supplémentaire, dont la pression est différente de celle de la chambre de compression variable (8).
